# EUROPÄISCHE PATENTSCHRIFT

(11) **EP 1 570 172 B1**
(45) Veröffentlichungstag und Bekanntmachung des Hinweises auf die Patenterteilung: **19.07.2006**
(21) Anmeldenummer: 03785495.7
(22) Anmeldetag: 05.11.2003
(51) Int. Cl.: F02M 55/02, B21C 23/08

(54) **VERFAHREN ZUR HERSTELLUNG VON KRAFTSTOFFHOCKDRUCKSPEICHERN**
METHOD FOR PRODUCING HIGH PRESSURE FUEL ACCUMULATORS
PROCEDE DE REALISATION D'ACCUMULATEURS DE CARBURANT HAUTE PRESSION

(30) Priorität: 04.12.2002 DE 10256703
(43) Veröffentlichungstag der Anmeldung: 07.09.2005
(73) Patentinhaber: SIEMENS AKTIENGESELLSCHAFT, 80333 München (DE)
(72) Erfinder: WEIGL, Georg, 93049 Regensburg (DE); BUCHHAUSER, Wolfgang, 93356 Teugn (DE)
(86) Internationale Anmeldenummer: PCT/DE2003/003669
(87) Internationale Veröffentlichungsnummer: WO 2004/051075

(56) Entgegenhaltungen:
- DE-A- 3 936 432
- US-A- 4 570 602
- US-A- 4 979 295

## Beschreibung

Die Erfindung betrifft einen Kraftstoffhochdruckspeicher für ein Kraftstoffeinspritzsystem einer Brennkraftmaschine, mit einem rohrartigen Grundkörper, mit mehreren Anschlüssen und mit mindestens einem Befestigungselement, wobei der rohrartige Grundkörper mit den Anschlüssen sowie mit dem Befestigungselement einstückig ausgebildet ist.

Aus der DE 197 20 913 C1 ist ein Kraftstoffhochdruckspeicher für ein Kraftstoffeinspritzsystem einer Brennkraftmaschine bekannt, mit einem rohrartigen Grundkörper und mindestens einem Anschluss für die Kraftstoffzufuhr und die Kraftstoffabfuhr. Der Grundkörper besteht dabei jedoch aus einem ersten rohrförmigen Element und einem im Inneren des ersten rohrförmigen Elements angeordneten zweiten Element.

Aus der DE 295 21 402 U1 ist ein Kraftstoffhochdruckspeicher bekannt, der als rohrartiger Grundkörper durch Schmieden geformt ist, mit ebenfalls durch Schmieden, einstückig angeformten Anschlüssen und Befestigungselementen. Für jede Motorvariante werden die Anschlüsse sowie die Befestigungselemente jeweils passgenau am rohrförmigen Grundkörper ausgebildet, wodurch für jede Motorvariante jeweils ein anderer Schmiederohlinge benötigt wird. Insbesondere bei Kleinserien ergeben sich hierdurch sehr hohe Stückkosten.

Um die Kosten für derartig, geschmiedete Kraftstoffhochdruckspeicher zu reduzieren schlägt die DE 199 36 534 A1 vor, den rohrförmigen Grundkörper mit einer durchgehenden Anschlussleiste auszubilden. In der durchgehenden Anschlussleiste können die Anschlüsse je nach Bedarf durch Bohren eingebracht werden. Die Befestigungselemente werden entweder mit Befestigungslaschen auf den rohrförmigen Grundköper festgeklemmt oder angeschweißt. Die geklemmten Befestigungslaschen benötigen allerdings einen zusätzlichen Raumbedarf und können sich mit der Zeit lösen. Bei den angeschweißten Befestigungslaschen muss, auf Grund des Schweißvorgangs, beim Aufbringen der Schweißnähte ein gewisser Abstand zwischen den einzelnen Befestigungslaschen eingehalten werden. Dies kann dazu führen, dass bei sehr kompakten Kraftstoffverteilern die Baugröße des Verteilers weitgehend durch die Befestigungslaschen vorgegeben wird.

Darüber hinaus besteht bei allen geschmiedeten Kraftstoffverteilern der Nachteil, dass der Druckspeicher durch einen teuren und komplizierten Tieflochbohrvorgang im Schmiedegrundkörper hergestellt werden muss.

Die DE 39 36 432 A1 offenbart deshalb ein Verfahren, bei dem ein Halbfertigteil hergestellt wird, bei dem eine erste Verfahrensstufe aus einem Extrudieren eines metallischen Halbfertigteils besteht. Solche Halbfertigteile weisen jedoch eine geringe Bauteilfestigkeit auf.

Aufgabe der Erfindung ist es, ein einfaches und kostengünstiges Verfahren zum Herstellen eines Kraftstoffhochdruckspeicher bereitzustellen, bei dem gleichzeitig eine Verfestigung der Oberfläche erzielt wird.

Die Aufgabe wird gelöst durch die Merkmale des unabhängigen Patentanspruchs. Vorteilhafte Ausgestaltung der Erfindung sind in den Unteransprüchen gekennzeichnet.

Die Erfindung zeichnet sich dadurch aus, dass ein Hohlprofil des rohrartigen Grundkörpers mit mindestens einer Anschlussleiste und/oder einer Befestigungsleiste profilstranggepresst wird. Das Profilstrangpressen bietet den Vorteil, dass der Kraftstoffhochdruckspeicher auf einfache Weise individuell an die Motorgegebenheiten angepasst werden kann. Das Hohlprofil verlässt die Profilstrangpresse zunächst in Form eines langen Profilrohlings. Aus einem Profilrohling lassen sich mehrere Kraftstoffhochdruckspeicher herstellen. Hierzu wird der Profilrohling in mehrere Stücke geteilt. Jedes Teilstück wird derart von Profilrohling abgetrennt, das es bereits die gewünschte Länge besitzt. Da durch das Profilstrangpressen bereits ein Hohlprofil ausgebildet wird, entfällt der sonst notwendige, teure und komplizierte Tieflochbohrvorgang.

Durch eine Kaltumformung des Kraftstoffhochdruckspeichers wird eine Verfestigung der Oberfläche erzielt. Eiche solche Kaltumformung lässt sich beispielsweise durch Nachziehen des Rohrprofils durch eine geringfügig kleinere Pressmatrize erreichen.

In die einstückig mit dem Grundkörper ausgebildeten Anschlussleiste können die Anschlüsse in nahezu beliebigen Abstand zueinander eingebracht werden. Das Einbringen der Anschlüsse erfolgt vorzugsweise durch Bohren. Der minimale Abstand der einzelnen Anschlüsse zueinander ist nur durch die Bauteilfestigkeit beschränkt, d.h. es muss lediglich eine minimale Wandstärke zwischen den einzelnen Anschlüssen eingehalten werden. Hierdurch lassen sich die Anschlüsse individuell und preisgünstig an die einzelnen Motorvarianten anpassen. In gleicher Weise erfolgt das Einbringen der Befestigungsbohrung in die Befestigungsleiste. Das Verfahren ermöglicht somit das Herstellen sehr kompakter Kraftstoffhochdruckspeiche.

Änderungen des Profils lassen sich mit dem Verfahren ebenfalls schnell und preiswert realisieren, da für unterschiedliche Profile lediglich die Pressmatrize ausgewechselt werden muss. Diese ist aufgrund ihres einfachen Aufbaus sehr kostengünstig.

Der vorgeschlagene Kraftstoffhochdruckspeicher ist somit im Vergleich zu den bisherigen Lösungen wesentlicher einfacher und kostengünstiger herstellbar. Durch das Verfahren lassen sich insbesondere auch für Kleinserien oder Prototypen kostengünstige Kraftstoffhochdruckspeicher realisieren.

In einer besonders vorteilhaften Ausgestaltung der Erfindung wird nachdem die Anschlussbohrung in die Anschlussleitung eingebracht sind, oder die Befestigungsbohrungen in die Befestigungsleiste eingebracht sind, das überflüssige Material zwischen den einzelnen Bohrungen durch ein Trennverfahren aus den entsprechenden Leisten herausgetrennt. Hierdurch ergeben sich einzelne Anschlussstutzen beziehungsweise Befestigungselemente anstelle der Leisten. Durch das Heraustrennen des überflüssigen Materials ergibt sich ein besonders gewichtsoptimierter Kraftstoffhochdruckspeicher. Zum Heraustrennen des überflüssigen Materials eignen sich alle bekannten Trennverfahren, besonders vorteilhaft sind spanabhebende Verfahren wie Fräsen oder Hobeln.

Ausführungsbeispiele der Erfindung werden im folgenden anhand der schematischen Zeichnungen erläutert. Es zeigt:
Figur 1 einen Längsschnitt durch einen Kraftstoffhochdruckspeicher, mit zwei Anschlussleisten sowie einer Befestigungsleiste,
Figur 2 einen Querschnitt durch den selben Kraftstoffhochdruckspeicher,
Figur 3 einen Kraftstoffhochdruckspeicher bei dem das überflüssige Material zwischen den einzelnen Anschlussbohrungen durch ein Trennverfahren aus den Anschlussleisten herausgetrennt wurde.

Figur 1 zeigt einen Längsschnitt durch den Kraftstoffhochdruckspeicher. Der Kraftstoffhochdruckspeicher 1 besteht aus einem rohrartigen Grundkörper 2 mit einer ersten Anschlussleiste 5, einer zweiten Anschlussleite 6 sowie einer Befestigungsleiste 7, die einstückig mit dem rohrartigen Grundkörper ausgebildet sind. Des weiteren weist der Kraftstoffhochdruckspeicher 1 eine Längsbohrung 13 auf, die den Kraftstoffhochdruckspeicher bildet. In die erste Anschlussleiste 5 ist ein erster Anschluss 3 eingebracht der dazu dient den Kraftstoffhochdruckspeicher 1 mit Kraftstoff zu versorgen. In die zweite Anschlussleiste 6 sind ein zweiter und ein dritter Anschluss 4 eingebracht die, über nicht dargestellte Leitungen, mit den Einspritzventile verbunden sind. Die Befestigungsleiste 7 weist Befestigungsbohrungen 8 auf. Die Befestigungsbohrungen sind vorzugsweise als Durchgangsbohrung ausgebildet und dienen zur Aufnahme von Befestigungsschraube mit denen der Kraftstoffhochdruckspeicher 1 an der Brennkraftmaschine befestigt wird. Die Anschlüsse 3, 4 sowie die Durchgangsbohrungen 8 werden vorzugsweise durch Bohren hergestellt.

Figur 2 zeigt einen Querschnitt des in Figur 1 beschriebenen Kraftstoffhochdruckspeichers 1. Das Querschnittsprofil mit der Längsbohrung 13 wird durch Strangpressen hergestellt. Beim Strangpressen wird ein auf die Presstemperatur erwärmter Metallblock in ein zylinderförmigen Aufnahmerohr der Presse gegeben und mittels eines Stempeldrucks durch eine mit dem gewünschten Profil versehene Matrize gepresst. Zur Erzeugung des Hohlprofils wird beim Strangpressen der Block vorher gelocht und das Metall mittels eines am Presstempel angeordneten Dorns durch den verbleibenden Raum zwischen der Matrizenöffnung und dem Dorn hindurchgepresst. Nach dem Strangpressen müssen lediglich noch die Anschlüsse 3, 4 sowie die Befestigungsbohrungen 8 in dem Kraftstoffhochdruckspeicher 1 eingebracht werden und die offenen Enden der Längsbohrung 13 durch entsprechende, nicht dargestellte Verschlussstopfen verschlossen werden. Selbstverständlich ist die Anzahl, die Lage und die Form der Anschlüsse nicht auf das Ausführungsbeispiel beschränkt. Die maximale Anzahl von Anschlüssen ergibt sich durch den Durchmesser der Anschlüsse und die minimal erforderliche Wandstärke zwischen den einzelnen Anschlüssen. Die Anschlüsse müssen nicht, wie im Ausführungsbeispiel gezeigt, radial in die Längsbohrung 13 einmünden sondern können beispielsweise auch tangential zur Längsbohrung 13 verlaufen. Auch Abweichungen vom kreisförmigen Querschnitt der Anschlüsse sind möglich wie beispielsweise elliptische Querschnitte.

Um das Gewicht des Kraftstoffhochdruckspeichers 1 zu minimieren ist es besonders vorteilhaft das überflüssige Material zwischen den Anschlussbohrungen 3, 4 sowie zwischen den einzelnen Befestigungsbohrungen 8 durch ein Trennverfahren aus den Anschlussleisten 5, 6 beziehungsweise der Befestigungsleise 7 heraus zu trennen. Figur 3 zeigt einen Kraftstoffhochdruckspeicher 1 bei dem das überflüssige Material aus den Anschlussleisten 5, 6, herausgetrennt wurde. Dadurch ergeben sich anstelle der ersten bzw. zweiten Anschlussleiste 5, 6 lediglich drei Anschlussstutzen 9, 14 und 15. Auf diese Weise lässt sich das Gewicht des Kraftstoffhochdruckspeichers 1 erheblich reduzieren ohne die Festigkeit des Bauteils zu verringern. Als Trennverfahren eignet sich vorzugsweise ein Fräsverfahren wodurch das Abtrennen des überflüssigen Materials auf sehr einfache und kostengünstige Weise erfolgen kann.

Das vorgeschlagene Verfahren ist somit geeignet auf sehr kostengünstige Weise einen Kraftstoffhochdruckspeicher bestehend aus einem rohrartigen Grundkörper mit einstückig ausgebildeten Anschlussleisten und mindestens einer Befestigungsleiste auszubilden. Die Lage der Anschlüsse lässt sich entlang der Anschlussleisten beliebig frei wählen. Die Anschlüsse können dabei in einem sehr engem Abstand zueinander eingebracht werden. Ebenso lassen sich die Befestigungsbohrungen in einem sehr engen Abstand zueinander anordnen. Durch ein Trennverfahren kann das überflüssige Material von Kraftstoffhochdruckspeicher kostengünstig abtrennen werden, wodurch sich eine Gewichtsminimierung des Kraftstoffhochdruckspeichers erzielen lässt.

## Patentansprüche

1. Verfahren zur Herstellung eines Kraftstoffhochdruckspeichers (1) für ein Kraftstoffeinspritzsystem einer Brennkraftmaschine, mit
- einem rohrartigen Grundkörper (2),
- mindestens einem Anschluss für die Kraftstoffzufuhr (3),
- mindestens einem Anschluss für die Kraftstoffabfuhr (4) und
- mindestens einem Befestigungselement,
wobei der rohrartige Grundkörper (2) mit den Anschlüssen(3) (4) und dem Befestigungselement einstückig ausgebildet ist, und wobei der rohrartige Grundkörper (2) mit mindestens einer Anschlussleiste (5) (6) und/oder einer Befestigungsleiste (7) profilstranggepresst wird.
**dadurch gekennzeichnet, dass**
durch eine Kaltumformung des Kraftstoffhochdruckspeichers eine Verfestigung der Oberfläche erzielt wird.

2. Verfahren zur Herstellung eines Kraftstoffhochdruckspeichers (1) nach Anspruch 1,
**dadurch gekennzeichnet, dass**
die Kaltumformung durch Nachziehen des Rohrprofils durch eine gegenüber einer ersten Pressmatrize geringfügig kleineren zweiten Pressmatrize erfolgt.

3. Verfahren zur Herstellung eines Kraftstoffhochdruckspeichers (1) nach Anspruch 1 oder 2,
**dadurch gekennzeichnet, dass**
durch ein Trennverfahren aus der Anschlussleiste (5) (6) überflüssiges Material herausgetrennt wird und einzelne Anschlussstutzen (9) stehen bleiben und/oder durch ein Trennverfahren aus der Befestigungsleiste (7) überflüssiges Material herausgetrennt wird und einzelne Befestigungselemente stehen bleiben.

## Claims

1. Method for producing a high-pressure fuel accumulator (1) for a fuel injection system of an internal combustion engine, comprising
- a tubular base body (2),
- at least one connection for the fuel supply (3),
- at least one connection for the fuel discharge (4), and
- at least one fixing element,
whereby the tubular base body (2) forms a construction with the connections (3)(4) and the fixing element as a single component, and whereby the tubular base body (2) is profile-extruded with at least one connector strip (5)(6) and/or one fixing strip (7),
**characterised in that**
a hardening of the surface is achieved by means of a cold working of the high-pressure fuel accumulator.

2. Method for producing a high-pressure fuel accumulator (1) according to Claim 1,
**characterised in that**
the cold working takes place by redrawing the tube profile through a second extruding die which is slightly smaller when compared with a first extruding die.

3. Method for producing a high-pressure fuel accumulator (1) according to Claim 1 or 2,
**characterised in that**
superfluous material is removed from the connector strip (5)(6) by means of a separating method and individual connecting pieces (9) remain in place and/or superfluous material is removed from the fixing strip (7) by means of a separating method and individual fixing elements remain in place.

## Revendications

1. Procédé de réalisation d'un accumulateur de carburant à haute pression (1) pour un système d'injection de carburant d'un moteur à combustion interne, comportant
- un corps de base (2) tubulaire,
- au moins un raccord pour l'admission du carburant (3),
- au moins un raccord pour la sortie du carburant (4), et
- au moins un élément de fixation,
le corps de base (2) tubulaire étant réalisé d'un seul tenant avec les raccords (3, 4) et avec l'élément de fixation, et le corps de base (2) tubulaire étant réalisé par extrusion avec au moins une barrette de raccord (5, 6) et/ou une barrette de fixation (7),
**caractérisé en ce qu'**un formage à froid d'un accumulateur de carburant à haute pression permet d'obtenir un durcissement de la surface.

2. Procédé de réalisation d'un accumulateur de carburant à haute pression (1) selon la revendication 1, **caractérisé en ce que** le formage à froid peut être obtenu par étirage ultérieur du profilé tubulaire à travers une deuxième matrice de la presse de filage légèrement plus petite qu'une première matrice de la presse de filage.

3. Procédé de réalisation d'un accumulateur de carburant à haute pression (1) selon la revendication 1 ou 2, **caractérisé en ce que** la matière superflue est enlevée hors de la barrette de raccord (5, 6) par un procédé de coupe et des tubulures de raccordement (9) séparées restent maintenues et/ou la matière superflue est enlevée hors de la barrette de fixation (7) par un procédé de coupe et des éléments de fixation séparés restent maintenus.
